# EUROPÄISCHE PATENTSCHRIFT

(11) **EP 0 864 442 B1**
(45) Veröffentlichungstag und Bekanntmachung des Hinweises auf die Patenterteilung: **07.11.2001**
(21) Anmeldenummer: 98810019.4
(22) Anmeldetag: 19.01.1998
(51) Int. Cl.: B42F 11/00

(54) **Trägerfolie mit einer Mehrzahl von Abheftstreifen**
Carrier film with a plurality of adhesive filing strips
Film support avec une pluralité de reliures à talon

(30) Priorität: 27.02.1997 CH 45897
(43) Veröffentlichungstag der Anmeldung: 16.09.1998
(73) Patentinhaber: Bay, Christian, Dr., 4553 Subingen (CH)
(72) Erfinder: Bay, Christian, Dr., 4553 Subingen (CH)
(74) Vertreter: Bosshard, Ernst

(56) Entgegenhaltungen:
- WO-A-97/00779

## Beschreibung

Die Erfindung bezieht sich auf eine Trägerfolie nach dem Oberbegriff der Patentanspruches 1.

Ferner bezieht sich die Erfindung auf ein Verfahren nach dem Oberbegriff des Anspruches 8.

Bei gelochten, zum Einheften in Ordnern od. dgl. bestimmten Papierblättern, insbesondere grossen Zeichnungsblättern ist es bekannt, Kunststoff- oder Hartpapierstreifen über der Lochung zu deren Verstärkung anzubringen, um ein Ausreissen zu verhindern. Solche Verstärkungsstreifen können üblicherweise von Hand angebracht werden.

Die mit der Erfindung zu lösende Aufgabe besteht darin, auf einer Trägerfolie Abheftstreifen so anzuordnen, dass die von der Trägerfolie einzeln ablösbaren Abheftstreifen unter Vermeidung von Handarbeit maschinell derart auf ein Blatt aufklebbar sind, dass die Abheftstreifen sowohl am Blatt kleben als auch der zum Einheften bestimmte Lochteil frei liegt.

Eine weitere Aufgabe besteht darin, ein Verfahren anzugeben, mit dem auf einfache Weise einzelne Abheftstreifen von einer Trägerfolie abgelöst und direkt auf ein Blatt aufgeklebt werden können, bei geringem Verbrauch von Trägerfolie.

Diese Aufgabe wird durch die im Kennzeichen der Ansprüche 1 und 8 genannten Merkmale gelöst.

Dadurch ist es möglich, Abheftstreifen auf Blätter, insbesondere auf grossformatige Zeichnungen unter Vermeidung von Handarbeit anzubringen. Da die mit je einem klebenden und einem nichtklebenden Teil versehenen Abheftstreifen quer zur Laufrichtung des Trägerbandes auf diesem angeordnet sind, lassen sich die Abheftstreifen durch Ablösen von der Trägerfolie leicht so auf das Blatt aufkleben, dass der nichtklebende, gelochte Teil über den Blattrand vorsteht und dadurch das üblicherweise anschliessend gefaltete Blatt in einen Ordner od. dgl. platzsparend abgeheftet werden kann.

In der Zeichnung ist ein Ausführungsbeispiel der Erfindung dargestellt. Es zeigen:
- Fig. 1: eine Draufsicht auf eine Trägerfolie mit Abheftstreifen
- Fig. 2: eine schematische Darstellung des Verfahrens zum Ablösen der Abheftstreifen von einem Trägerband und zum Aufkleben der Abheftstreifen auf Blätter.

Gemäss Fig. 1 ist eine bandförmige Trägerfolie 1 vorhanden, die üblicherweise aus einem schlaffen Kunststoff oder papierartigem Material besteht. Auf dieser Trägerfolie 1 sitzt eine Reihe länglicher Abheftstreifen 2, die voneinander distanziert hintereinander auf dem Trägerband lösbar festgehalten sind. Die Abheftstreifen 2 haben ein Rechteckformat und sind quer zur Laufrichtung A auf der Trägerfolie 1 angeordnet. Zwischen benachbarten Abheftstreifen 2 befindet sich ein Zwischenraum 4. Die Abheftstreifen 2 enthalten je einen mit Klebstoff versehenen Streifenteil 3 und einen klebstofffreien Teil 7.

Die Trennlinie 8 zwischen den beiden Teilen 3 und 7 verläuft in Streifenlängsrichtung, etwa in der Streifenmitte oder so, dass der klebstofffreie Teil 7 etwas breiter oder schmäler sein kann als der mit Klebstoff versehene Teil 3. In den Abheftstreifen 2 befindet sich je mindestens ein Lochpaar 5, wobei der Lochabstand den Aufreihstiften handelsüblichen Ordnern entspricht, also 8 cm beträgt. Der Lochabstand könnte auch einen beliebigen andern Abstand haben oder es können weitere Lochpaare 5' vorgesehen werden. Es ist auch möglich, dass bei den auf der Trägerfolie 1 aufgereihten Abheftstreifen 2 in den Löchern noch runde Stanzbutzen verbleiben, die erst nach dem Ablösen von der Trägerfolie 1 entfernt werden oder dass die Löcher nicht vollständig durchgestanzt sind. Die Abheftstreifen 2 bestehen vorzugsweise aus einem gegenüber der Trägerfolie 1 einstückigem, dickeren Material, insbesondere Kunststoff, der entweder glasklar, matt oder farbig sein kann. Als Variante könnten die Abheftstreifen 2 zweiteilig ausgebildet sein, wobei der nichtklebende, gelochte Teil 7 aus einem reissfesten, silikonbeschichteten Papier und der klebende Teil 3 aus einem Kunststoff besteht. Die Länge der Abheftstreifen 2 entspricht angenähert der Breite der Trägerfolie 1.

Im Zwischenraum 4 zwischen zwei benachbarten Abheftstreifen 2 befinden sich eine den Teilungsabstand bestimmende Markierung 6. Diese hat die Form eines dunklen Streifens, der sich etwa in der Streifenmitte befindet und dessen Längsrichtung in Abheftstreifen-Längsrichtung verläuft. Diese Markierungen 6 könnten auch an beliebigen andern Stellen angebracht werden. Diese von einer Fotozelle 22 zum Abtasten bestimmten Markierungen 6 werden vorzugsweise auf das Trägerband aufgedruckt. Sie könnten indessen auch auf den Abheftstreifen selbst angebracht werden. Die Markierungen 6 könnten auch als Löcher ausgebildet werden, die von einem Schalter abgetastet werden oder in die ein Sprossenrad eingreift. Die Fotozelle 22 oder Schalter, welche die Markierung abtastet, wirkt mit einer Steuereinrichtung für den Antrieb des Vorschubmotores 20 der Trägerfolie zusammen.

Die Abheftstreifen 2 sind auf der Trägerfolie 1 leicht abziehbar aufgebracht, beispielsweise in der Weise, dass die Trägerfolie 1 und/oder der Abheftstreifen eine Silikonbeschichtung aufweist.

Als Ausführungsvariante könnten die Abheftstreifen 2 auch schuppenartig auf der Trägerfolie 1 angeordnet werden. Die Markierungen werden bei dieser Variante von der Rückseite des Trägerbandes 1 angebracht und abgetastet.

In Fig. 2 ist schematisch dargestellt, wie die Abheftstreifen von der Trägerfolie mittels einer Ablöskante 14 abgelöst und auf ein Blatt 16 aufgeklebt wird. Die Trägerfolie 1 samt den Abheftstreifen 2 wird so auf eine Vorratsrolle 10 aufgewickelt, dass der klebende Teil - bezogen auf die Abzugsrichtung A - je vorne liegt. Die Trägerfolie 1 mit Abheftstreifen 2 wird über Umlenkrollen 12 geführt und gelangt dann zu einer scharfen Ablöskante 14. Durch diese scharfe Umlenkung werden die Abheftstreifen 2 vom Trägerband 1 abgelöst. Die Ablöskante 14 - als Linie betrachtet - verläuft in einer Parallelebene zur Ebene des Blattes 16. Die abgelösten Abheftstreifen 2 werden sodann auf ein benachbartes, üblicherweise noch ungefaltetes, grossformatiges Blatt 16 in einer Faltmaschine aufgeklebt, wobei der nichtklebende, gelochte Teil 7 über den Blattrand vorsteht. Die leere Trägerfolie - welche Abfall bildet - wird über Abzugsrollen 13, 15 geführt und sodann auf eine Rolle 18 aufgewickelt, die von einem Motor 20 angetrieben wird. Eine Fotozelle 22 tastet die aufgedruckten Markierungen 6 ab und steuert die Laufzeit des Motors 20. Der Motor 20 wird eingeschaltet, sobald sich auf der Faltmaschine ein zugeführter Bogen 16 in seiner zum Aufkleben eines Abheftstreifens 2 vorbestimmten Lage befindet. Dies kann ebenfalls durch eine Fotozelle oder einen Mikroschalter gesteuert werden. Die Blattzufuhr erfolgt vorzugsweise in Vertikalrichtung B; es ist indessen auch möglich, eine horizontale oder schräge Blattzufuhrrichtung vorzusehen.

Die Anordnung kann auch so getroffen werden, dass die Abheftstreifen 2 im gefalteten oder teilgefalteten - beispielsweise längsgefalteten - Zustand eines Blattes 16 auf dieses aufgeklebt werden.

Unter "Trägerfolie" sollen nebst Folien aus Kunststoff auch Folien aus Papier oder beschichtetem Papier verstanden werden.

Zum Anpassen an unterschiedliche Blattformate kann die ganze Vorrichtung samt Vorratsrolle 10, Ablöseteil 14 und Aufwickelrolle 18 an einer Faltmaschine angeordnet und entlang dieser seitlich schiebbar sein.

## Patentansprüche

1. Trägerfolie mit einer Mehrzahl von hintereinander angeordneten, ablösbaren Abheftstreifen und mit Markierungen für den Teilungsabstand, **dadurch gekennzeichnet, dass** die länglichen Abheftstreifen (2) quer zur Laufrichtung (A) der Trägerfolie (1) auf dieser angeordnet und nur auf einem Teil (3) ihrer Breite mit Klebstoff mit der Trägerfolie (1) ablösbar verbunden sind und im nichtklebenden Teil (7) der Abheftstreifen (2) Lochpaare (5) oder vorbereitete Stanzungen zur Herstellung von Löchern in einem zum Einheften vorbestimmten Abstand vorhanden sind.

2. Trägerfolie nach Anspruch 1, **dadurch gekennzeichnet, dass** die Markierungen (6) für den Teilungsabstand auf der Trägerfolie (1) angebracht sind, vorzugsweise in Form von quer zur Trägerfolie-Längsrichtung verlaufenden Streifen.

3. Trägerfolie nach Anspruch 1 oder 2, **dadurch gekennzeichnet, dass** die Trägerfolie (1) und die Abheftstreifen (2) je aus durchsichtigem Kunststoffmaterial bestehen.

4. Trägerfolie nach einem der Ansprüche 1-3, **dadurch gekennzeichnet, dass** je zwischen zwei benachbarten Abheftstreifen (2) auf der Trägerfolie (1) ein Zwischenraum (4) besteht und die Markierung (6) sich mindestens teilweise in diesem Zwischenraum (4) befindet.

5. Trägerfolie nach einem der Ansprüche 1-3, **dadurch gekennzeichnet, dass** die Abheftstreifen (2) auf der Trägerfolie (1) schuppenartig angeordnet sind.

6. Trägerfolie nach einem der Ansprüche 1-5, **dadurch gekennzeichnet, dass** der nichtklebende, gelochte Teil der Abheftstreifen (2) aus einem andern Material besteht als der klebende Teil.

7. Verfahren zum Aufbringen von auf einer Trägerfolie angeordneten Materialstreifen auf Blätter, **dadurch gekennzeichnet, dass** die Materialstreifen als längliche Abheftstreifen (2) ausgebildet werden, die quer zur Laufrichtung (A) der Trägerfolie (1) auf dieser angeordnet werden, die Abheftstreifen (2) einen klebenden und einen nicht klebenden Teil enthalten und der klebende Teil durch eine Ablöskante (14) von der Trägerfolie (1) abgelöst wird, die Trägerfolie (1) so auf eine Aufwickelrolle (10) aufgewickelt wird, dass der klebende Teil (3) des Abheftstreifens (2) auf der Trägerfolie (1) in Laufrichtung (A) vorne liegt und der nicht klebende, gelochte Teil im aufgeklebten Zustand über den Blattrand vorsteht.

8. Verfahren nach Anspruch 7, **dadurch gekennzeichnet, dass** die Abheftstreifen (2) mit gegenseitigem Abstand oder schuppenartig auf der Trägerfolie (1) angeordnet werden und das der Ablöskante (14) nachgeordnete leere Trägerband (1) durch eine motorisch angetriebene Aufwickelrolle (18) aufgewickelt wird.

9. Verfahren nach Anspruch 7 oder 8, **dadurch gekennzeichnet, dass** die Ablösevorrichtung samt Vorrats- und Aufwickelrolle (10, 18) verschiebbar auf oder an einer Faltmaschine angebracht wird.

10. Verfahren nach einem der Ansprüche 7-9, **dadurch gekennzeichnet, dass** die Blätter (16) in einer Faltmaschine im ungefalteten Zustand nahe einer Ablöskante (14) zugeführt werden, wobei die Ablöskante (14) in einer Parallelebene zur Blattebene angeordnet wird.

11. Verfahren nach einem der Ansprüche 7-9, **dadurch gekennzeichnet, dass** die Blätter (16) in einer Faltmaschine im gefalteten oder teilweise gefalteten Zustand nahe der Ablöskante (14) zugeführt werden.

## Claims

1. Carrier film with numerous detachable adhesive filing strips arranged one behind another, and with markings for the separation spacing,
**characterised in that** the longish filing strips (2) are arranged on the carrier film (1) to run cross-wise to the running direction (A) ofthat carrier film, and are detachably attached with adhesive to the carrier film (1) only over a part (3) of its width, and that in the non-adhesive part (7) of the filing strips (2) there are pairs of holes (5), or prepared punchings for producing holes, at a distance predetermined for filing purposes.

2. Carrier film in accordance with claim 1, **characterised in that** the markings (6) for the separation spacing are applied to the carrier film (1), preferably in the form of strips running cross-wise to the longitudinal direction of the carrier film.

3. Carrier film in accordance with claim 1 or 2, **characterised in that** the carrier film (I) and the filing strips (2) each comprise transparent synthetic material.

4. Carrier film in accordance with one of the claims 1-3, **characterised in that** in each case between two neighbouring filing strips (2) on the carrier film (1) there is an interspace (4) and the marking (6) is located at least partially in this interspace (4).

5. Carrier film in accordance with one of the claims 1-3, **characterised in that** the filing strips (2) are arranged on the carrier film (1) in an imbricated manner

6. Carrier film in accordance with one of the claims 1-5, **characterised in that** the non-adhesive punched part of the filing strips (2) comprises a material different from that of the adhesive part.

7. Method for applying to pages material strips that are arranged on a carrier film, **characterised in that** the material strips are formed as longish filing strips (2) which are arranged on the carrier film (1) to run cross-wise to the running direction (A) of that carrier film; that the filing strips (2) have an adhesive and a non-adhesive part, and the adhesive part is detached from the carrier film (1) by means of a detaching edge (14); that the carrier film (1) is wound onto a winding roll (10) in such a way that the adhesive part (3) of the filing strip (2) lies towards the front on the carrier film (1) in the running direction (A), and in the adhered state the non-adhesive, punched part projects over edge of the page.

8. Method in accordance with claim 7, **characterised in that** the filing strips (2) are arranged on the carrier film (1) with a mutual distance between them or in an imbricated manner, and that the empty carrier band (1) located downstream of the detaching edge (14) is wound up by means of a motorised winding-up roll (18).

9. Method in accordance with claim 7 or 8, **characterised in that** the detaching device, including the supply roll and winding-up roll (10, 18), is affixed movably on or to a folding machine.

10. Method in accordance with one of the claims 7 - 9, **characterised in that** in a folding machine, the pages (16) are fed in their unfolded state to close to a detaching edge (14), with the detaching edge (14) being arranged on a plane parallel to the plane of the page.

11. Method in accordance with one of the claims 7 - 9, **characterised in that** in a folding machine, the pages (16) are fed in a folded or partially folded state to close to a detaching edge (14).

## Revendications

1. Feuille support, comportant un grand nombre de bandes de renforcement, détachables et disposées les unes derrière les autres, ainsi que des marquages d'écartement, **caractérisée en ce que** les bandes de renforcement oblongues (2) sont disposées, perpendiculairement au sens d'avancement (A) de la feuille support (1), sur cette dernière, et ne sont assemblées à l'aide d'un adhésif à la feuille support (1), d'une manière détachable, que sur une partie (3) de leur largeur, et, dans la partie non-collante (7) des bandes de renforcement (2), des paires de trous (5) ou des découpes réalisées au préalable sont présentes, pour réaliser des trous selon un écartement prédéfini correspondant à l'insertion.

2. Feuille support selon la revendication 1, **caractérisée en ce que** les marquages (6) d'écartement sont rapportés sur la feuille support (1), de préférence sous forme de bandes courant perpendiculairement à la direction longitudinale de la feuille support.

3. Feuille support selon la revendication 1 ou 2, **caractérisée en ce que** la feuille support (1) et les bandes de renforcement (2) sont chacune constituées d'un matériau plastique transparent.

4. Feuille support selon l'une des revendications 1 à 3, **caractérisée en ce qu'**entre deux bandes de renforcement voisines (2) se trouvant sur la feuille support (1) se trouve un espace intermédiaire (4), le marquage (6) étant disposé au moins partiellement dans cet espace intermédiaire (4).

5. Feuille support selon l'une des revendications 1 à 3, **caractérisée en ce que** les bandes de renforcement (2) sont disposées en écailles sur la feuille support (1).

6. Feuille support selon l'une des revendications 1 à 5, **caractérisée en ce que** la partie perforée et non-collante des bandes de renforcement (2) est constituée d'un matériau différent de celui de la partie collante.

7. Procédé pour appliquer sur des feuilles de papier des bandes d'un matériau disposées sur une feuille support, **caractérisé en ce que** les bandes en le matériau sont configurées comme des bandes de renforcement oblongues (2), qui sont disposées, perpendiculairement au sens d'avancement (A) de la feuille support (1), sur cette dernière, les bandes de renforcement (2) contiennent une partie collante et une partie non-collante, et la partie collante est détachée de la feuille support (1) par une arête de détachement (14), la feuille support (1) est enroulée sur un cylindre d'enroulement (10) de façon que la partie collante (3) de la bande de renforcement (2) se trouve sur la feuille support (1) à l'avant dans le sens d'avancement (A), et la partie perforée non-collante dépasse, à l'état collé, du bord de la feuille de papier.

8. Procédé selon la revendication 7, **caractérisé en ce que** les bandes de renforcement (2) sont disposées à distance l'une de l'autre ou en écailles sur la feuille support (1), et la bande support (1), vide et disposée en aval de l'arête de détachement (14), est enroulée à l'aide d'un cylindre d'enroulement (18) entraîné par un moteur.

9. Procédé selon la revendication 7 ou 8, **caractérisé en ce que** le dispositif de détachement, y compris le cylindre d'alimentation et le cylindre d'enroulement (10, 18), est disposé, de façon à pouvoir coulisser, sur ou contre une machine à plier.

10. Procédé selon l'une des revendications 7 à 9, **caractérisé en ce que** les feuilles de papier (16) sont, dans une plieuse, amenées à l'état non-plié au voisinage d'une arête de détachement (14), l'arête de détachement (14) étant disposée dans un plan parallèle au plan de la feuille de papier.

11. Procédé selon l'une des revendications 7-9, **caractérisé en ce que** les feuilles de papier (16) sont, dans une plieuse, amenées à l'état plié ou partiellement plié au voisinage de l'arête de détachement (14).
